# EUROPÄISCHE PATENTSCHRIFT

(11) **EP 3 609 360 B1**
(45) Veröffentlichungstag und Bekanntmachung des Hinweises auf die Patenterteilung: **15.09.2021**
(21) Anmeldenummer: 18717365.3
(22) Anmeldetag: 12.04.2018
(51) Int. Cl.: A43B 7/14, A43B 7/28, A43B 17/02

(54) **FUSSBETT FÜR ABSATZSCHUHE**
FOOTBED FOR HEEL SHOES
LIT PLANTAIRE POUR TALONS

(30) Priorität: 13.04.2017 DE 102017108095
(43) Veröffentlichungstag der Anmeldung: 19.02.2020
(73) Patentinhaber: Black Forest Footwear Technologies GmbH, 79104 Freiburg im Breisgau (DE)
(72) Erfinder: BAUM, Hans Christof Reinhold, 79104 Freiburg im Breisgau (DE); BAUM, Hans Peter, 79104 Freiburg im Breisgau (DE); BAUM, Ute Ingrid, 8702 Zollikon (CH)
(74) Vertreter: Kluin, Jörg-Eden
(86) Internationale Anmeldenummer: PCT/EP2018/059414
(87) Internationale Veröffentlichungsnummer: WO 2018/189305

(56) Entgegenhaltungen:
- EP-A1- 2 442 683
- EP-A1- 2 883 469
- WO-A1-2010/048689
- WO-A1-2010/048689
- US-A1- 2009 183 388
- US-A1- 2009 193 683
- US-A1- 2017 055 629
- US-A1- 2017 055 629

## Beschreibung

Die vorliegende Erfindung betrifft ein Fußbett für einen Absatzschuh, umfassend einen sohlenförmigen Grundkörper, wie beispielsweise eine flache Einlage, mit einem Vorfußbereich, einem Mittelfußbereich und einem Rückfußbereich, und mit zumindest einer an einer flächig ausgebildeten Oberseite angeordneten Erhöhung zum Stützen eines Fußes.

### Hintergrund der Erfindung

Schuhe mit einem gegenüber einem Vorfuß deutlich erhöhten Fersenbereich, sogenannte Absatzschuhe, sind bereits seit vielen Jahren insbesondere bei Damen sehr beliebt. Absatzschuhe sind dadurch definiert, dass der Rückfußbereich mindestens 2cm höher als der Vorfußbereich angeordnet ist. Während bei flachen Schuhen die Gewichtskraft einer Person bzw. der auf den menschlichen Fuß lastende Druck zumeist gleichmäßig auf den Vorfuß-, Mittelfuß- und Rückfußbereich verteilt ist, konzentriert sich bei Absatzschuhen die Hauptbelastung aufgrund der erhöhten Fersenstellung primär auf den Vorfußbereich. Insbesondere bei extrem hohen und dünnen Absatzschuhen wird vor allem der vordere Teil des Fußes, das heißt die Fußballen, belastet.

Diese am Fuß vorliegende ungleichmäßige Druckverteilung führt häufig dazu, dass Absatzschuhe beim Tragen insbesondere gegenüber flachen Schuhen als unbequem und unangenehm empfunden werden. Aufgrund der extremen Schrägstellung des Fußes können bei längerem Tragen unangenehme Schmerzen nicht nur am Fuß, sondern auch im Knie-, Rücken- und Nackenbereich einer Person entstehen und häufig zu langfristigen medizinischen Schäden führen. Es ist bekannt, dass mit einer gezielten Fußbettung in gewissem Umfang eine lokale Abstützung des Fußes und somit eine verbesserte Druckverteilung unter dem Fuß erreicht werden kann.

Aus der US 2004/0211086 A1 ist beispielsweise eine Einlegesohle für einen Absatzschuh bekannt, bei der mittels einer im Rückfußbereich angeordneten, sichelförmigen Erhöhung zum Abstützen einer Ferse und einer im Mittelfußbereich angeordneten kreisförmigen Erhöhung zum Abstützen eines Mittelfußes die Druckverteilung an einer Auftrittsfläche eines Fußes zumindest teilweise von dem Vorfußbereich in Richtung des Mittel- und Rückfußbereichs verlagert werden kann. Aus der WO 2010 / 48689 A1 ist ein Absatzschuh mit einer Fußsohle bekannt, welche zum Stützen des Fußes in einem Mittenfußbereich eine im Wesentlichen dreieckige Erhöhung und in einem Rückfußbereich eine vollflächige Erhöhung aufweist. Aus der US 2009 / 0193683 A1 ist eine Fußbettsohle mit einer an einer Oberseite angeordneten, umlaufenden Randerhöhung zur Verbesserung des Sitzkomforts eines Schuhs bekannt. Aus der EP 2 442 683 A1 ist ferner eine Schuheinlage für Radfahrer bekannt, bei der in einem Vorfußbereich und in einem Rückfußbereich Erhöhungen vorgesehen sind. Darüber hinaus ist aus der US 2009 / 183388 A1 ein Verfahren zur Herstellung einer Orthese mit an einer Fußbettoberseite angeordneten Erhöhungen bekannt.

Trotz der intensiven Bemühungen zur Verbesserung des Tragekomforts eines Absatzschuhs, wirken die üblicherweise einzeln und unabhängig voneinander angeordneten Erhöhungen eines Fußbetts zumeist lediglich rein mechanisch abstützend, so dass es am Fuß nach wie vor zu lokal stärker und schwächer druckbelasteten Bereichen und somit zu unangenehmen Druckstellen kommen kann. Insbesondere solche mittig in dem schräg ausgebildeten Mittelfußbereich des Absatzschuhs ausgebildeten "stufenförmigen" oder "terrassenbildenden" Erhöhungen zum Stützen einzelner Mittelfußbereiche können aufgrund der hohen Sensibilität in diesem Bereich zu lokal auftretenden Druckschmerzen führen. Darüber hinaus können solche Erhöhungen ein gleichmäßiges Abrollen des Fußes beim Gehen verhindern oder zumindest einschränken.

### Aufgabe der Erfindung

Aufgabe der vorliegenden Erfindung ist es daher, ein Fußbett für einen Schuh bereitzustellen, das zumindest einen der oben genannten Nachteile verbessert und insbesondere eine gleichmäßige Druckverteilung an der Auftrittsfläche bei einem gleichzeitig verbesserten Abrollverhalten ermöglicht.

Erfindungsgemäß wird diese Aufgabe durch ein Fußbett mit den Merkmalen des Hauptanspruchs 1 sowie durch einen Schuh mit den Merkmalen des Hauptanspruchs 14 gelöst. Vorteilhafte Ausgestaltungen und Weiterbildungen der Erfindung sind in den Unteransprüchen, der Beschreibung sowie den Figuren offenbart. Ferner werden beispielhafte Verfahren zur Herstellung und zum Einbau des Fußbetts vorgeschlagen, welche es erlauben, ein elegantes und hochwertiges Design des Schuhs mit maximalem Komfort und langfristiger orthopädischer Verträglichkeit zu verbinden.

### Beschreibung der Erfindung

Das erfindungsgemäße Fußbett weist einen Grundkörper auf, der in dem Mittelfußbereich eine erste Erhöhung im Bereich einer Innenfußseite (medial) und eine zweite Erhöhung im Bereich einer Außenfußseite (lateral) aufweist. Die Erhöhungen weisen jeweils bevorzugt eine konvex ausgebildete Oberseite aus und bilden jeweils eine druckerhöhte Zone aus, wodurch sowohl eine mechanische Abstützung einzelner Fußbereiche als auch eine Stimulierung einzelner zur Stellung und Abrollbewegung dienender Nervenzellen und Muskeln des Fußes bewirkt werden kann. Die Dicke der Erhöhungen hängt jeweils von der relativen Basisdicke der Sohlenstärke ab, allerdings können die Erhöhungen auch ohne verbindende durchgehende Sohlenbasis auf einer Brandsohle eines Schuhs positioniert sein. Insbesondere kann der auf den Fuß wirkende Druck nicht nur in seiner Längserstreckung sondern auch quer zur Längserstreckung in einer vorteilhaften Weise gezielt auf nahezu die gesamte Fußauftrittsfläche verteilt werden, insbesondere im Vorfuß- und Rückfußbereich. Die Erhöhungen sind in Längserstreckung des Grundkörpers versetzt zueinander angeordnet. Insbesondere kann die erste Erhöhung derart in einem Bereich des Grundkörpers angeordnet sein, dass ihr höchster Punkt bei Aufliegen eines Fußes unterhalb des Vorsprungs des medialen Fersenbeins (sustentaculum tali) angeordnet ist, und die zweite Erhöhung in einem Bereich des Grundkörpers, in dem bei Aufliegen eines Fußes das distale Ende des fünften Mittelfußknochens (metatarsalia) angeordnet ist. Die zweite Erhöhung wirkt dadurch bevorzugt als ein laterales Gegenlager zu der ersten Erhöhung. Durch diese besondere, einander gegenüberliegende Anordnung der Erhöhungen kann ein Wirkflächenpaar gebildet sein, das eine über die gesamte Breite und Länge des Fußes, insbesondere im Vorfuß- und Rückfußbereich, verteilte Druckbelastung sowie eine verbesserte, insbesondere derjenigen eines flachen Schuhs ähnelnde, Abrollbewegung des Fußes beim Gehen ermöglicht. Ferner kann eine Abrollkurve erreicht werden, die deutlich s-förmig verläuft, insbesondere von der auf der Innenfußseite angeordneten ersten Erhöhung nach lateral außen zur auf der Außenfußseite angeordneten zweiten Erhöhung und sodann wieder zu dem auf der Innenfußseite angeordneten Bereich, in dem das Großzehengrundgelenk anliegt. Dadurch kann insbesondere ein Auftreten auf lediglich dem medialen Vorfuß, auch "stöckeln" genannt, vermieden werden und eine verbesserte Gangart erreicht werden. Die erfindungsgemäße Anordnung und Kombination der Erhöhungen bewirkt somit in überraschender Weise sowohl eine verbesserte Druckverteilung als auch eine verbesserte Fußmotorik.

Die erste Erhöhung erstreckt sich von dem Mittelfußbereich bis in den Rückfußbereich. Besonders bevorzugt ist die erste Erhöhung in Längserstreckung des Grundkörpers zu jeweils gleichen Teilen, insbesondere hälftig und/oder symmetrisch, in dem Mittelfußbereich und dem Rückfußbereich ausgebildet. Dadurch kann sich die erste Erhöhung in ihrer Längsausdehnung wesentlich von dem Fachmann bekannten Längsgewölbeabstützungen unterscheiden, die sich mit ihrem Flächenschwerpunkt und/oder in ihrer Längserstreckung in der Regel deutlich weiter vorne befinden. Durch diese besondere erfindungsgemäße Ausprägung kann die Druckbelastung im Fersenbereich aus der Mitte des Fersenbereichs in einen Randbereich übertragen werden, so dass auch im Fersenbereich die Druckverteilung, insbesondere quer zur Längserstreckung des Grundkörpers, auf nahezu die gesamte Auflagefläche verteilt werden kann. Ferner kann ein Hintergreifen der Ferse in Längserstreckung des Grundkörpers hinter die Erhöhung vermieden werden, so dass die Erhöhung als relativ bequem wahrgenommen wird.

Vorzugsweise ist die erste Erhöhung ausschließlich in einer in Längserstreckung des Grundkörpers zum Rückfußbereich gerichteten Hälfte des Grundkörpers und die zweite Erhöhung ausschließlich in einer in Längserstreckung zum Vorfußbereich gerichteten Hälfte des Grundkörpers ausgebildet. Dadurch kann in vorteilhafter Weise eine besonders gleichmäßige Druckverteilung im Vorfuß- und Rückfußbereich erreicht werden.

Vorzugsweise ist die erste Erhöhung sichelförmig ausgebildet und erstreckt sich entlang einer Innenfußseitenkante in Längserstreckung des Grundkörpers, wobei ein höchster Punkt der Erhöhung bevorzugt im Bereich der Innenfußseitenkante angeordnet ist, insbesondere unterhalb des Sustentaculum tali eines auf dem Fußbett befindlichen Fußes. Besonders bevorzugt ist die erste Erhöhung in Richtung der Innenfußseitenkante kontinuierlich zunehmend ausgebildet, wobei die Eckpunkte der Sichelform bevorzugt an der Innenfußseitenkante liegen, so dass sich die insbesondere kreis-, halbkreis- oder ellipsenförmige Erhöhung in Richtung einer Längsachse des Grundkörpers erstreckt. Dadurch kann die Druckverteilung im Rückfußbereich vergrößert und das Druckempfinden an der Erhöhung verbessert werden. Ferner ist zu betonen, dass die bewusst punktuelle Abstützung auf der medialen Innenseite des Fußbetts nicht nur zu einer Druckrückverlagerung, sondern auch zu einer horizontalen Verkippung des Fersenbeins und durch diese Supinationshaltung insbesondere zu einer Anspannung der Längsmuskulatur im Fußgewölbe führt, welche sich wiederum in einer gezielt vermehrten Belastung der plantaren Fußmuskulatur und des Vorfußaußenrandes niederschlägt.

Vorzugsweise weist die erste Erhöhung eine in Längserstreckung des Grundkörpers ausgebildete Längsverkippung und eine quer zur Längserstreckung des Grundkörpers ausgebildete Querverkippung auf. Insbesondere kann die Oberseitenkontur des Grundkörpers gemäss einer beispielhaften, zweiachsigen Verkippung zumindest abschnittsweise um einen ersten Winkel und um einen zweiten Winkel aus der Horizontalen verkippt sein, wobei der erste Winkelschenkel in einem positiven Winkel zwischen 20 und 35 Grad um eine Drehachse gedreht ist, die im Wesentlichen parallel zur Längsachse des Grundkörpers angeordnet sein kann, und der zweite Winkelschenkel in einem positiven Winkel zwischen 2 und 22 Grad um eine zweite Drehachse gedreht ist, die im Wesentlichen parallel zu einer Querachse des Grundkörpers angeordnet ist. Dadurch kann die Druckverteilung vergrößert und das Druckempfinden an der Erhöhung verbessert werden. Insbesondere kann eine Druckbelastung bzw. ein Druck, der ohne die Erhöhung auf den Vorfuß wirken würde, im Seitenbereich des Rückfußbereichs aufgenommen werden.

Vorzugsweise ist die erste Erhöhung derart ausgebildet, dass die auf eine horizontale Ebene projizierte Fläche der ersten Erhöhung 5% bis 25% der auf die horizontale Ebene projizierten Fläche des gesamten Grundkörpers ausbildet. Dadurch kann eine besonders effektive Druckverteilung erreicht und das Druckempfinden an der Erhöhung verbessert werden.

Die zweite Erhöhung ist im Wesentlichen rechteckig, rund, halbkreisförmig, trapez- oder ellipsenförmig und in Richtung einer Außenfußseitenkante zunehmend ausgebildet. Besonders bevorzugt weist die zweite Erhöhung eine zur Außenfußseitenkante kontinuierlich ansteigende oder konkav ausgebildete Oberseitenkontur auf. Dadurch können insbesondere die in diesem Bereich angeordneten vierten und fünften Mittelfußknochen eines Fußes leicht angehoben sein, so dass ein Druck, der ohne die Erhöhung ausschließlich auf einen Teilbereich des Vorfußbereichs, insbesondere den Innenfußbereich, wirken würde, von dem äußeren Randbereich des Fußes zumindest teilweise mit aufgenommen werden kann, und dadurch die Gesamtdruckverteilung verbessert werden kann. Überraschender Weise hat sich gezeigt, dass die derartige Druckaufnahme im vorderen Außenfußbereich als Ausgleich zu dem durch die erste Erhöhung verstärkt im hinteren Innenfußbereich aufgenommenen Druck wirkt und die schwerpunktmäßige Achse des Körpergewichts dadurch im Vergleich zu einem Schuh ohne eine solche zweite Erhöhung wesentlich zentriert. Durch das Zusammenspiel von erster und zweiter Erhöhung wird also nicht nur eine in Richtung der Längs- und Querachse gleichmäßigere Druckverteilung, sondern auch ein stabileres und flüssigeres Abrollverhalten des Fußes erreicht, was eine wesentliche Entlastung der in Absatzschuhen normalerweise stark überbelasteten Fuß- und Kniegelenke mit sich bringt.

Vorzugsweise ist eine Materialstärke des Grundkörpers im Bereich der ersten Erhöhung größer ausgebildet als im Bereich der zweiten Erhöhung. Insbesondere kann die erste Erhöhung orthogonal zu einer flächig ausgebildeten Unterseite des Grundkörpers höher ausgebildet sein als die zweite Erhöhung. Dies ist besonders vorteilhaft, da die im Bereich der ersten Erhöhung, insbesondere dem Rückfußbereich, auftretenden Druckkräfte üblicherweise größer sind als die im Bereich der zweiten Erhöhung, insbesondere dem lateralen Fußseitenbereich, auftretenden Druckkräfte.

In dem Mittelfußbereich ist zumindest eine zusätzliche dritte Erhöhung angeordnet. Die dritte Erhöhung kann insbesondere zum retrokapitalen Stützen eines Fußes dienen. Die dritte Erhöhung ist bevorzugt im vorderen Mittelfußbereich, in Quererstreckung des Grundkörpers mittig angeordnet. Insbesondere kann die dritte Erhöhung bezogen auf die Längsachse des Grundkörpers jeweils hälftig in einem lateralen Fußseitenbereich und einem medialen Fußseitenbereich ausgebildet sein. Die dritte Erhöhung ist insbesondere in Längserstreckung tränenförmig oder dreieckförmig ausgebildet. Besonders bevorzugt ist die dritte Erhöhung in dem Bereich des Grundkörpers angeordnet, in dem bei einem auf dem Grundkörper befindlichen Fuß der zweite und dritte Mittelfußknochen angeordnet ist. Dadurch kann sowohl eine mechanische Abstützung einzelner Fußbereiche als auch eine Stimulierung einzelner zur Stellung des Fußes und somit zur Druckverteilung in dem Schuh dienender Nervenzellen bewirkt werden. Insbesondere kann mittels der dritten Erhöhung eine Aktivierung der Längsgewölbemuskulatur des Fußes ausgelöst werden, welche für ein gesundes Abrollen des Fuß erforderlich ist.

Vorzugsweise weist der Grundkörper im Bereich der dritten Erhöhung eine homogene Materialstärke auf. Insbesondere weist der Grundkörper im Bereich der dritten Erhöhung eine gleichbleibende Materialstärke auf. Dies erfolgt bevorzugt durch eine an der Unterseite des Grundkörpers angeordnete konkave Ausnehmung. Dadurch kann eine bevorzugt die dritte Erhöhung mittig durchlaufende Querachse als eine Knick- bzw. Drehachse für das Fußbett wirken, sodass insbesondere beim Abrollen des Fußes beim Gehen das Fußbett und optional auch der Schuh in Längserstreckung um die Knickachse knicken können. Dies bewirkt am Fuß ein ähnliches Empfinden wie bei einem flachen Schuh.

Vorzugsweise ist in dem Vorfußbereich zusätzlich zumindest eine Vorfuß-Erhöhung angeordnet. Dadurch kann eine insbesondere in Richtung des Vorfußes wirkende Druckkraft im proximalen Zehenbereich von dem Fuß aufgenommen werden.

Vorzugsweise ist eine erste Vorfuß-Erhöhung als ein Zehengreifer ausgebildet und umfasst eine sich im Wesentlichen über eine gesamte Breite des Grundkörpers erstreckende sichelförmige Wölbung. Der Zehengreifer weist eine wulstähnliche Form auf und ist bevorzugt in demjenigen Bereich des Grundkörpers ausgebildet, in dem bei einem auf dem Grundkörper befindlichen Fuß der erste, zweite, dritte, vierte und fünfte proximale Zehenknochen (phalanx proximalis) angeordnet ist. Insbesondere erstreckt sich der Zehengreifer zwischen dem lateralen und medialen Fußseitenbereich des Grundkörpers, insbesondere von demjenigen Bereich, in dem bei auf dem Grundkörper befindlichen Fuß der erste und/oder zweite Zehenknochen angeordnet ist, schräg nach proximal bis zum Außenfußseitenrand des Grundkörpers. Der Zehengreifer kann derart ausgebildet sein, dass er in eine Fußzehenwölbung hineinragt. Dadurch kann eine in Richtung des Vorfußes wirkende Druckkraft bereits im proximalen Zehenbereich von dem Fuß aufgenommen werden, so dass die Druckbelastung in Längserstreckung des Grundkörpers weiter nach hinten verlagert werden kann.

Vorzugsweise weist der Grundkörper an einer flächig ausgebildeten Unterseite, insbesondere im Vorfußbereich, eine zusätzliche Auswölbung auf, die bevorzugter Weise in Absatzschuhen mit Plateau zum Einsatz kommt. Die Auswölbung ist nichts anderes als eine an der Unterseite des Grundkörpers hervorstehende Erhöhung, insbesondere eine an der Unterseite angeordnete zweite Vorfuß-Erhöhung, die bevorzugt durch eine entsprechende Aussparung im Material des Plateaus aufgefangen wird. Dadurch weist der Grundkörper im Bereich der Auswölbung zur Ausbildung einer druckverminderten Zone bei ebener Oberseite eine vergrößerte Stärke des im Vergleich zum Plateau des Absatzschuhs weicheren Sohlenmaterials auf. Die Auswölbung dient als Großzehengrundgelenksdämpfer, welcher die Druckaufnahme im lateralen Vorfußbereich im Vergleich zum medialen Vorfußbereich weiter begünstigt und dadurch indirekt zu der verbesserten Fußmotorik beiträgt. Die Auswölbung ist bevorzugt derart angeordnet, dass bei auf dem Grundkörper befindlichen Fuß der Großzehengrundgelenksdämpfer aus der vertikalen Projektion betrachtet in dem distalen Bereich der ersten und zweiten Mittelfußknochen angeordnet ist.

Vorzugsweise sind der Grundkörper und die Erhöhungen als eine Einheit aus einem homogenen Stoff oder Stoffgemisch aufgebaut. Der Grundkörper kann beispielsweise aus einem viskoelastischen Material oder aus einem Polypropylen bzw. Kunststoff, insbesondere Polyurethan oder Ethylen-Vinylacetat, hergestellt sein. Der homogene Stoff oder Stoffgemisch kann in einer lokal unterschiedlichen Dichte im Grundkörper vorliegen, sodass ein oder mehrere Zonen im Fußbett mit unterschiedlichen Stoffeigenschaften ausgebildet sein können. Die Dichteverteilung kann dabei insbesondere so beschaffen sein, dass das Fußbett im Rückfußbereich eine größere Härte aufweist als im Vorfußbereich, und/oder dass das Fußbett im Rückfußbereich eine niedrigere Elastizität aufweist als im Vorfußbereich. Insbesondere kann das Fußbett in seiner Härte bzw. Materialdichte in dem Vorfußbereich weicher bzw. elastischer und in dem Rückfußbereich härter bzw. weniger elastisch ausgebildet sein und hierbei insbesondere eine bevorzugte Shore-Härte von 20 plus/minus 10 Shore A im Vorfußbereich und 50 plus/minus 10 Shore A im Rückfußbereich aufweisen. Somit ist das Fußbett in relativ einfacher Weise und kostengünstig herstellbar. Dies ist insbesondere vorteilhaft, wenn das Fußbett für eine Massenproduktion bzw. als Konfektionsware vorgesehen ist.

Vorzugsweise sind die Erhöhungen jeweils durch ein am Grundkörper angeordnetes separates Element ausgebildet, insbesondere als eine lokal angeordnete Geleinlagerung. Insbesondere können die erste Erhöhung, die zweite Erhöhung, die dritte Erhöhung, der Zehengreifer und/oder der Großzehengrundgelenksdämpfer als ein oder mehrere separate Elemente ausgebildet sein, die ohne direkte Verbindung miteinander auf eine Mittelsohle des Schuhs aufgesetzt werden und/oder als separate Elemente mit dem Grundkörper verbunden sind. Dadurch kann die Anordnung der Erhöhungen auf dem Grundkörper nach individuell erfassten Vorgaben einer Fußgeometrie individuell für einen jeden Fuß erfolgen. Dadurch kann eine besonders effektive mechanische Abstützung einzelner Fußbereiche als auch eine besonders wirksame Stimulierung einzelner zur Stellung des Fußes und somit zur Druckverteilung in dem Schuh dienender Nervenzellen bewirkt werden.

In einer besonders bevorzugten Ausgestaltung ist vorgesehen, dass zumindestder Grundkörper und/oder einzelne der flächig ausgebildeten Erhöhungen mittels eines an sich bekannten 3D-Druckverfahrens hergestellt ist, insbesondere unter Verwendung von Kunststoff als Herstellungsmaterial. Bei einem solchen Verfahren kann insbesondere zunächst ein optisches und/oder drucktechnisches Vermessen des Fußes erfolgen. Anschließend wird das Fußbett gemäß den zuvor erfassten Daten des Fußes individuell hergestellt, insbesondere können die Größe und die Lage der Erhöhungen absolut und/oder relativ zueinander individuell nach den zuvor ermittelten Vorgaben angepasst werden. Dadurch kann beispielsweise der höchste Punkt der ersten Erhöhung unmittelbar unterhalb des sustentaculum tali eines jeweiligen Fußes angeordnet werden. Dadurch kann das Fußbett besonders individuell, automatisch und dadurch besonders kostengünstig hergestellt sein.

Der erfindungsgemäße Absatzschuh weist ein Fußbett mit zumindest einem der zuvor genannten Merkmale auf.

Vorzugsweise weist der Schuh bei Vorhandensein einer an der flächigen Unterseite des Fußbetts ausgebildeten Erhöhung oder Auswölbung an einer Brandsohle eine zu der Auswölbung des Fußbetts korrespondierende Aussparung zur Aufnahme der Auswölbung auf. Dadurch kann der Fußbett-Grundkörper im Bereich der Auswölbung in vorteilhafter Weise eine druckverminderte Zone aufweisen.

Nachfolgend werden Ausführungsbeispiele der Erfindung anhand der Figuren näher erläutert. Es zeigen schematisch:
- Figuren 1: eine Draufsicht auf ein erfindungsgemäßes Fußbett;
- Figur 2a: eine Seitenansicht des erfindungsgemäßen Fußbettes;
- Figuren 2b: eine Rückansicht des erfindungsgemäßen Fußbettes; und
- Figuren 3a und 3b: jeweils eine Vergleichsdarstellung zur Druckbelastung bei einem herkömmlichen Fußbett und dem erfindungsgemäßen Fußbett.

In der Figur 1 ist eine schematische Draufsicht auf das erfindungsgemäße Fußbett 1 dargestellt. Das Fußbett 1 weist einen sohlenförmigen Grundkörper 2 auf, der im Wesentlichen den Maßen eines menschlichen Fußes 100 angepasst ist. Der auf dem Grundkörper 2 befindliche Fuß 100 ist vorliegend in einer Röntgendarstellung mit sichtbaren Knochen dargestellt.

Der Grundkörper 2 weist einen Vorfußbereich 21, ein Mittelfußbereich 22 und einem Rückfußbereich 23 auf. Der Vorfußbereich 21 erstreckt sich in Längsrichtung des Grundkörpers 2 von einem distalen Ende der Zehen bis in etwa einen distalen Bereich der Mittelfußknochen. Der Mittelfußbereich 22 erstreckt sich in Längsrichtung des Grundkörpers 2 in etwa von dem distalen Mittelfußknochen bis zu einem distalen Ende des Fersengelenks. Der Rückfußbereich 23 erstreckt sich in Längsrichtung des Grundkörpers 2 in etwa von dem distalen Ende des Fersengelenks bis zum proximalen Ende der Ferse. Der Grundkörper 2 weist eine durch eine quer zur Längserstreckung des Grundkörpers 2 angeordnete mittlere Querachse M getrennte distale oder vordere Hälfte 28 und eine proximale oder hintere Hälfte 29 auf, wobei die mittlere Querachse M etwa in dem Bereich der proximalen Mittelfußknochen angeordnet ist. Ferner weist der Grundkörper 2 eine durch eine Längsachse L getrennte laterale Außenfußseite 26 und eine mediale Innenfußseite 27 auf.

Der Grundkörper 2 weist an einer flächig ausgebildeten Oberseite 24 mehrere Erhöhungen 3, 4, 5, 6, 7 auf, die in der erfindungsgemäßen Anordnung und Kombination sowohl eine verbesserte Druckverteilung als auch eine verbesserte Fußmotorik bewirken.

Eine erste Erhöhung 3 ist auf der Innenfußseite 27 im Mittelfußbereich 22 an dem Grundkörper 2 angeordnet. Die erste Erhöhung 3 ist als eine druckerhöhte Zone ausgebildet und kann sowohl eine mechanische Abstützung des Fußes 100 als auch eine Stimulierung von Muskeln und Nervenzellen bewirken. Die erste Erhöhung 3 ist insbesondere in demjenigen Bereich des Grundkörpers 2 angeordnet, in dem bei Aufliegen des Fußes 100 auf dem Grundkörper 2 der Vorsprung des medialen Fersenbeins (Sustentaculum tali) angeordnet ist. Die erste Erhöhung 3 ist sichelförmig ausgebildet und erstreckt sich entlang der Längsachse L, insbesondere entlang der Innenfußseite 27, zu jeweils im Wesentlichen gleichen Teilen von dem Mittelfußbereich 22 bis in den Rückfußbereich 23. Dabei ist die erste Erhöhung 3 in Richtung einer Innenfußseitenkante 27a zunehmend ausgebildet, wobei der höchste Punkt der Erhöhung 3 direkt unterhalb des Sustentaculum Tali des medialen Fersenbeins liegt. Die Eckpunkte der sichelförmigen ersten Erhöhung 3 liegen dabei an der Innenfußseitenkante 27a. Dadurch kann die Druckverteilung im Fersenbereich vergrößert und das Druckempfinden an der Erhöhung 3 verbessert werden.

Die erste Erhöhung 3 weist eine in Längserstreckung des Grundkörpers 2 ausgebildete Längsverkippung und eine quer zur Längserstreckung des Körpers ausgebildete Querverkippung auf.

Die Längsverkippung der ersten Erhöhung 3, wie insbesondere in Figur 2a erkennbar, ist derart ausgebildet, dass ein Winkel (α) zwischen einer den auf der Oberseite 24 tiefsten Punkt 93 im Rückfußbereich 23 und tiefsten Punkt 91 im Vorfußbereich 21 verbindenden Geraden A1 und einer in die Längsachse L des Fußbetts 1 projizierte, zwischen dem tiefsten Punkt 93 im Rückfußbereich 23 und einem an einer Innenfußseitenkante 27a des Fußbetts 1 ausgebildeten höchsten Punkt 31 der Erhöhung 3 angeordneten Geraden A2 ein Winkel (α) von etwa 30° ausgebildet ist. Der Winkel kann dabei grundsätzlich Werte zwischen 20 und 35° bzw. 30° plus/minus 10° annehmen. Dadurch wird an dem Fuß 100 am Auflagepunkt eine Längsverkippung des Fußes 100 um ca. 5° erreicht. Insbesondere wird dadurch ein auf dem Grundkörper 2 befindlicher Fußbereich ausschließlich im Bereich der ersten Erhöhung 3, das heißt im Innenfußseitenbereich 27, derart angeordnet, sodass eine zusätzliche Druckkraft, die ohne die Erhöhung 3 auf den Vorfuß 21 wirken würde, im Seitenbereich 27 des Rückfußbereichs 23 aufgenommen werden kann. Der tiefste Punkt 91 im Vorfußbereich 21 befindet sich insbesondere im demjenigen Bereich der Längsachse L des Grundkörpers 2, in dem der Grundkörper 2 aus der Ebene des Vorfußbereich 21 in Richtung des Rückfußbereich 23 beginnt, anzusteigen.

Die Querverkippung der ersten Erhöhung 3, wie insbesondere in Figur 2b erkennbar, ist derart ausgebildet, dass ein Winkel (β) zwischen einer die Längsachse L horizontal schneidenden Ebene E und einer orthogonal zur Längsachse L und einem an einer Innenfußseitenkante 27a des Fußbetts 1 ausgebildeten höchsten Punkt 31 der Erhöhung 3 schneidend angeordneten Geraden A3 ein Winkel (β) von etwa 20° ausgebildet ist. Insbesondere kann der Winkel einen Wert zwischen 12° plus/minus 10° annehmen. Dadurch wird an dem Fuß 100 eine Querverkippung um ca. 3° erreicht. Insbesondere wird dadurch ein auf dem Grundkörper 2 befindlicher Fußbereich im Bereich der ersten Erhöhung 3 derart positioniert, dass eine zusätzliche Druckkraft, insbesondere ein Druck, der ohne die Erhöhung 3 auf einen Fersenmittenbereich wirken würde, im Seitenbereich 27 des Rückfußbereichs 23 aufgenommen werden kann.

Eine zweite Erhöhung 4 ist auf der Außenfußseite 26 im Mittelfußbereich 22 des Grundkörpers 2 angeordnet. Die zweite Erhöhung 4 ist im Wesentlichen rechteckig, trapez- oder ellipsenförmig ausgebildet, wobei die längere Kante des Rechtecks im Wesentlichen parallel zur Längsachse L des Grundkörpers 2 angeordnet ist. Die zweite Erhöhung 4 weist eine zur Außenfußseitenkante 26a hin ansteigende, vorliegend konkav ausgebildete Oberseitenkontur auf, wobei die tatsächliche bzw. absolute Erhöhung relativ gering ist. Die zweite Erhöhung 4 ist insbesondere orthogonal zu einer flächig ausgebildeten Unterseite 25 des Grundkörpers 2 betrachtet weniger hoch ausgebildet als die erste Erhöhung 3. Die zweite Erhöhung 4 ist insbesondere als ein laterales Gegenlager für die erste Erhöhung 3 ausgebildet und kann als druckerhöhte Zone sowohl zur mechanischen Abstützung des Fußes 100 als auch insbesondere zur Stimulierung von Muskeln und Nervenzellen dienen. Die zweite Erhöhung 4 ist insbesondere in demjenigen Bereich des Grundkörpers 2 angeordnet, in dem bei Aufliegen des Fußes 100 auf dem Grundkörper 2 das distale Ende des vierten und/oder fünften Mittelfußknochens (metatarsalia) angeordnet ist. Dadurch kann ein in diesem Bereich angeordneter fünfter Mittelfußknochen eines Fußes 100 leicht angehoben sein, sodass ein Druck, der ohne die Erhöhung 4 ausschließlich auf einen Vorfuß- und Innenfußbereich wirken würde, von dem äußeren Randbereich des Fußes 100 zumindest teilweise aufgenommen werden kann, und dadurch die Gesamtdruckverteilung ausgeglichen und an die in flachen Schuhen übliche s-förmige Abrollkurve angepasst werden kann. In Längserstreckung des Grundkörpers 2 erstreckt sich die zweite Erhöhung 4 maximal von dem proximalen Endes des fünften Mittelfußknochens bis zum proximalen Bereich des fünften proximalen Zehenknochens (phalanges proximales).

Durch die Ausbildung der zweiten Erhöhung 4 und das Zusammenwirken der einander gegenüberliegend angeordneten Erhöhungen 3 und 4 kann insbesondere eine vorliegend nicht dargestellte Abrollkurve des Fußes 100 beim Gehen verbessert werden. Insbesondere kann eine deutlich s-förmig verläufende Abrollkurve erreicht werden, die sich von der auf der Innenfußseite 27 angeordneten ersten Erhöhung 3 nach lateral außen zur auf der Außenfußseite 26 angeordneten zweiten Erhöhung 4 und sodann wieder zu dem auf der Innenfußseite 27 angeordneten Bereich, in dem das Großzehengrundgelenk anliegt, erstreckt. Dadurch wird insbesondere ein unangenehmes Auftreten auf lediglich dem medialen Vorfuß vermieden. Somit kann die wiederhergestellte Abrollbewegung des Fußes, welche in hohen Absatzschuhen üblicherweise selbst unter großer Anstrengung von Muskeln und Gelenken nur eingeschränkt stattfinden kann, eine verbesserte Gangart ermöglichen.

Eine dritte Erhöhung 5 ist im mittleren Bereich des Grundkörpers 2 in dem Mittelfußbereich angeordnet, insbesondere im distalen Mittelfußbereich 22. Die dritte Erhöhung 5 ist tränenförmig ausgebildet und dient einem retrokapitalen Stützen des Fußes 100. Insbesondere kann mittels der dritten Erhöhung 5 eine Aktivierung der Längsgewölbemuskulatur des Fußes 100 ausgelöst werden, welches für ein gesundes Abrollen des Fuß 100 erforderlich ist. Trotz der dritten Erhöhung 5 weist der Grundkörper 2 in diesem Bereich eine homogene Materialstärke D auf, insbesondere durch eine an der Unterseite 25 ausgebildete und mit der dritten Erhöhung 5 korrespondierende Ausnehmung 8. Dazu ist die dritte Erhöhung 5 vorliegend konvex und die Ausnehmung 8 konkav ausgebildet. Dadurch kann eine bevorzugt mittig durch die dritte Erhöhung 5 liegende, nicht dargestellte Querachse als Knick- bzw. Drehachse für das Fußbett 1 wirken, wobei insbesondere bei einer Abrollbewegung des Fußes 100, zum Beispiel beim Gehen, das Fußbett 1 und optional auch ein gesamter Schuh in diesem Bereich in Längserstreckung um die Knickachse knicken können. Dadurch kann an dem Fuß 100 ein ähnliches Empfinden wie bei einem flachen Schuh erzeugt, aber dennoch ein die Muskeln aktivierender propriozeptorischer Effekt zur Unterstützung der Abrollfunktion des Fußes ausgelöst werden. Diese derartige unterseitige Exkavation sowie die flächenmäßig ungewöhnlich kleine und unauffällige Ausprägung der dritten Erhöhung, stellen eine wesentliche Verbesserung der Stütze im Vergleich zu herkömmlichen Metatarsal-Pelotten dar, wie sie dem Fachmann insbesondere für die Verwendung in flachen Schuhen bekannt sind.

Eine vierte Erhöhung 6, auch Vorfuß-Erhöhung oder Zehengreifer genannt, ist in dem Vorfußbereich 21 des Grundkörpers 2 angeordnet. Der Zehengreifer 6 weist eine sichelförmige Wölbung auf, die sich im Wesentlichen über die gesamte Breite des Grundkörpers 2 erstreckt. Der Zehengreifer 6 ist insbesondere demjenigen Bereich des Grundkörpers 2 angeordnet, in dem die proximalen Zehenknochen 1 bis 5 des Fußes 100 angeordnet sind. Der Zehengreifer 6 kann dadurch in eine Fußzehenwölbung hineinragen und dort einer in Richtung des Vorfußbereichs 21 gerichteten Druckkraft entgegenwirken, welche in einem High Heel ohne vergleichbaren Zehengreifer dazu führen könnte, dass der Fuß 100 zu sehr nach vorne rutscht und die erste Erhöhung 3 nicht mehr optimal unterhalb des Sustentaculum Tali liegt. Ferner hilft der Zehengreifer 6 dabei, die verstärkte Belastung der plantaren Fußmuskeln (Flexor digitorum brevis), welche durch die erste Erhöhung 3 und die zweite Erhöhung 4 ausgelöst wird, auszugleichen, indem der Zehengreifer 6 über die Beugung der lumbrikalen Muskeln eine Entspannung der Beugesehnen und damit des Vorfußes erreicht. Es bedarf also des Zehengreifers 6, damit der Fuß 100 bei der von den restlichen Erhöhungen geförderten Abrollbewegung nicht verkrampft.

Eine fünfte Erhöhung 7 ist an der flächig ausgebildeten Unterseite 25 angeordnet. Die fünfte Erhöhung 7, auch Auswölbung genannt, dient als Großzehengrundgelenksdämpfer und ist nichts anderes als eine an der Unterseite 25 des Grundkörpers 2 hervorstehende Erhöhung. Dadurch weist der Grundkörper 2 im Bereich der Auswölbung 7 bei ebener Oberseite 24 eine vergrößerte Materialstärke D zur Ausbildung einer druckverminderten Zone auf. Durch den Großzehengrundgelenksdämpfer 7 und das allgemeine weiche und durchgehende Fußbett 1 kann insbesondere die auf einen Teilbereich des Vorfußbereichs 21 konzentrierte Druckbelastung teilweise auf die gesamte Breite des Vorfußbereich 21 sowie den Rückfußbereich 23 verlagert werden. Ebenso hängen der Großzehengrundgelenksdämpfer 7 und der Zehengreifer 6 direkt mit dem Ausgleich des leichten Anhebens der Fußinnenseite 27 (Supination), zusammen da diese zum einen eine verstärkte Abrollung des Fußes 100 über das Großzehengrundgelenk und zum anderen ein "nach-vorne-Drehen" des Fußes 100 bewirkt, das sich auf die Gangart positiv auswirkt und durch die beiden Elemente 7 und 6 ausgeglichen wird.

In den Figuren 3a und 3b ist eine Vergleichsdarstellung der Druckbelastung am Fuß 100 beim Gehen einer Dame mit denselben Absatzschuhen einerseits mit einem herkömmlichen Fußbett S und zum Vergleich andererseits mit dem erfindungsgemäßen Fußbett 1 gezeigt. Die Vergleichsdarstellungen zeigen somit das Ergebnis einer praktischen Untersuchung. Die Druckbelastung ist jeweils durch dunkel markierte Kreise dargestellt, insbesondere im Vorfußbereich 21 mit dem Bezugszeichen 101 und in dem Rückfußbereich 23 mit dem Bezugszeichen 102 gekennzeichnet.

Das in der Figur 3a auf der linken Hälfte der Darstellung gezeigte Fußbett S und in der Figur 3b auf der rechten Hälfte der Darstellung gezeigte Fußbett S verdeutlichen jeweils die Druckbelastung an dem Fußbett S bzw. an einer Unterseite eines Fußes 100 bei Anwendung des herkömmlichen Fußbetts S. Hierbei ist die auf das Fußbett S wirkende Gewichts- bzw. Druckkraft jeweils auf einen kleinen Teil des Vorfußbereichs 21 konzentriert. Insbesondere ist die Druckbelastung in dem Vorfußbereich 21 im Bereich der ersten vier Zehen am höchsten. Dagegen ist die Druckbelastung im Bereich des fünften Zehs, also an der Außenfußseite 26 des Vorfußbereichs 21, sowie in dem Rückfußbereich 23 des herkömmlichen Fußbett S jeweils relativ gering. Folglich konzentriert sich der auf den Fuß 100 lastende Druck überwiegend auf den Vorfußbereich, insbesondere auf den medialen Vorfuß und hier besonders auf den distalen Bereich des ersten und zweiten Mittelfußknochens. Das bedeutet, dass aufgrund der Ausgestaltung des Fußbetts S ein Auftreten ausschließlich mit dem Vorfuß erfolgt und eine Abrollbewegung des Fußes beim Gehen nahezu vollkommen gehemmt ist, so dass beim Gehen ein sogenanntes "stöckeln" auftritt. Dadurch ist das Tragen eines Absatzschuhs mit einem solchen Fußbett S auf Dauer relativ unangenehm und kann Schmerzen nicht nur am Fuß 100, sondern auch aufgrund der Fehlstellung des Fußes 100 im Rücken bis in den Nacken der den Schuh tragenden Person, verursachen.

Das in der Figur 3a auf der rechten Hälfte der Darstellung und in der Figur 3b auf der linken Hälfte der Darstellung gezeigte erfindungsgemäße Fußbett 1 zeigt jeweils die Druckbelastung bei Anwendung desselben Absatzschuhs mit dem erfindungsgemäßen Fußbett 1. Hierbei ist die auf das Fußbett 1 wirkende Druckkraft jeweils sowohl auf die gesamte Fläche des Vorfußbereichs 21, insbesondere von einer Innenfußseitenkante 27a bis zu einer Außenfußseitenkante 26a, als auch auf nahezu die gesamte Fläche des Rückfußbereich 23 verteilt. Folglich ist der auf den Fuß 100 lastende Druck - bis auf den Mittelfußbereich 22, der nahezu unbelastet ist - über die gesamte Länge und Breite B des Fußbetts 1 verteilt. Das bedeutet, dass durch die Ausgestaltung des erfindungsgemäßen Fußbetts 1 und insbesondere durch das Zusammenspiel der Erhöhungen 3, 4, 5, 6, 7 eine Druckumverteilung weg vom medialen Vorfuß hin zu dem Rückfuß sowie eine gesunde Abrollbewegung des gesamten Fußes 100 erreicht werden. Insbesondere kann durch die Erhöhungen 3, 4, 5, 6, 7, und das dadurch hervorgerufene leichte Anheben der Fußinnenseite (Supination), eine Stimulierung bzw. Reizung bestimmter Nervenbahnen oder Muskeln (Propriozeption) zur Verbesserung der Abrollbewegung des ganzen Fußes bewirkt werden. Dadurch ist das Tragen eines Absatzschuhs mit einem solchen erfindungsgemäßen Fußbett 1 auch über einen längeren Zeitraum angenehm und komfortabel.

In der in den Figuren gezeigten Ausführungsform des Fußbetts 1 sind der Grundkörper 2 und die Erhöhungen 3, 4, 5, 6, 7 als eine Einheit aus einem homogenen Stoff bzw. Stoffgemisch aufgebaut. Dadurch ist die Herstellung des Fußbetts besonders kostengünstig. Es ist vorgesehen, dass der Grundkörper 2 und die Erhöhungen 3, 4, 5, 6, 7 mittels eines an sich bekannten sogenannten 3D-Druckverfahrens hergestellt sein. Dabei können die Oberflächenkonturen des Grundkörpers 2 individuell an einen menschlichen Fuß 100 angepasst sein. Insbesondere kann bei diesem Verfahren zunächst ein optisches und/oder drucktechnisches Vermessen des Fußes erfolgen. Anschließend kann das Fußbett gemäß der erfassten Daten des Fußes individuell hergestellt werden. Bevorzugt wird als Herstellungsmaterial für den Grundkörper 2 ein viskoseelastisches Material oder - bevorzugt bei der Druckherstellung - ein Polypropylen verwendet.

### Bezuaszeichenliste:

- 1: Fußbett
- 2: Grundkörper
- 20: projizierte Gesamtfläche
- 21: Vorfußbereich
- 22: Mittelfußbereich
- 23: Rückfußbereich
- 24: Oberseite
- 25: Unterseite
- 26: Außenfußseite
- 26a: Außenfußseitenkante
- 27: Innenfußseite
- 27a: Innenfußseitenkante
- 28: vorderer Hälftenbereich
- 29: hinterer Hälftenbereich
- 3: erste Erhöhung
- 31: höchster Punkt
- 32: projizierte Fläche
- 4: zweite Erhöhung
- 5: dritte Erhöhung
- 6: erste Vorfuß-Erhöhung
- 7: zweite Vorfuß-Erhöhung, Auswölbung
- 8: Ausnehmung, Vertiefung
- 91: tiefster Punkt Vorfußbereich
- 93: tiefster Punkt Rückfußbereich
- 100: Fuß
- 101: Druckbelastung
- 102: Druckbelastung

- α: Längsverkippungswinkel
- β: Querverkippungswinkel
- A1: Gerade
- A2: Gerade
- A3: Gerade
- B: Breite
- D: Materialstärke
- L: Längsachse
- M: mittlere Querachse
- E: Ebene
- S: herkömmliches Fußbett

## Patentansprüche

1. Fußbett (1) für einen Absatzschuh, bei dem der Rückfußbereich mindestens 2 cm höher als der Vorfußbereich angeordnet ist,
umfassend einen sohlenförmigen Grundkörper (2) mit einem Vorfußbereich (21), einem Mittelfußbereich (22) und einem Rückfußbereich (23), und mit zumindest einer an einer flächig ausgebildeten Oberseite (24) angeordneten Erhöhung (3, 4, 5, 6, 7) zum Stützen eines Fußes (100),
wobei der Grundkörper (2) in dem Mittelfußbereich (22) eine erste Erhöhung (3) im Bereich einer Innenfußseite (27), die sich von dem Mittelfußbereich (22) bis in den Rückfußbereich (23) erstreckt, und eine zweite Erhöhung (4) im Bereich einer Außenfußseite (26) aufweist, und die Erhöhungen (3, 4) in Längserstreckung des Grundkörpers (2) versetzt zueinander angeordnet sind,
und die zweite Erhöhung (4) im Wesentlichen rechteckig, rund, halbkreisförmig, trapez- oder ellipsenförmig und in Richtung einer Außenfußseitenkante zunehmend ausgebildet ist, und dadurch die in diesem Bereich anordenbaren vierten und fünften Mittelfußknochen eines Fußes anhebbar sind, so dass ein Druck, der ohne die Erhöhung ausschließlich auf einen Teilbereich des Vorderfußbereichs, insbesondere den Innenfußbereich, wirken würde, von dem äußeren Randbereich des Fußes zumindest teilweise mit aufnehmbar ist,
wobei in dem Mittelfußbereich (22) zumindest eine zusätzliche dritte Erhöhung (5) angeordnet ist.

2. Fußbett (1) nach Anspruch 1, **dadurch gekennzeichnet, dass** die erste Erhöhung (3) ausschließlich in einer in Längserstreckung des Grundkörpers (2) zum Rückfußbereich (23) gerichteten Hälfte (29) des Grundkörpers (2) und die zweite Erhöhung (4) ausschließlich in einer in Längserstreckung des Grundkörpers (2) zum Vorfußbereich (21) gerichteten Hälfte (28) des Grundkörpers (2) ausgebildet ist.

3. Fußbett (1) nach einem der voranstehenden Ansprüche, **dadurch gekennzeichnet, dass** die erste Erhöhung (3) sichelförmig ausgebildet ist und sich in Längserstreckung des Grundkörpers (2) entlang einer Innenfußseitenkante (27a) erstreckt.

4. Fußbett (1) nach einem der voranstehenden Ansprüche, **dadurch gekennzeichnet, dass** die erste Erhöhung (3) eine in Längserstreckung des Grundkörpers (2) ausgebildete Längsverkippung (α) und eine quer zur Längserstreckung des Grundkörpers (2) ausgebildete Querverkippung (β) aufweist.

5. Fußbett (1) nach einem der voranstehenden Ansprüche, **dadurch gekennzeichnet, dass** die erste Erhöhung (3) derart ausgebildet ist, dass die auf eine horizontale Ebene (E) projizierte Fläche (32) der ersten Erhöhung (3) 5% bis 20% der auf die horizontale Ebene (E) projizierten Gesamtfläche (20) des Grundkörpers (2) ausbildet.

6. Fußbett (1) nach einem der voranstehenden Ansprüche, **dadurch gekennzeichnet, dass** die zweite Erhöhung (4) im Wesentlichen rechteckig und in Richtung einer Außenfußseitenkante (26a) zunehmend ausgebildet ist.

7. Fußbett (1) nach einem der voranstehenden Ansprüche, **dadurch gekennzeichnet, dass** im Bereich der ersten Erhöhung (3) eine Materialstärke (D) des Grundkörpers (2) größer ausgebildet ist als im Bereich der zweiten Erhöhung (4).

8. Fußbett (1) nach einem der voranstehenden Ansprüche, **dadurch gekennzeichnet, dass** der Grundkörper (2) im Bereich der dritten Erhöhung (5) eine gleichbleibende Materialstärke (D) aufweist.

9. Fußbett (1) nach einem der voranstehenden Ansprüche, **dadurch gekennzeichnet, dass** in dem Vorfußbereich (21) zumindest eine Vorfuß-Erhöhung (6) angeordnet ist, die vorzugsweise als ein Zehengreifer ausgebildet ist und eine sich im Wesentlichen über eine gesamte Breite (B) des Grundkörpers (2) erstreckende sichelförmige Wölbung umfasst.

10. Fußbett (1) nach einem der voranstehenden Ansprüche, **dadurch gekennzeichnet, dass** der Grundkörper (2) zusätzlich an einer flächig ausgebildeten Unterseite (25) eine Erhöhung (7) aufweist, insbesondere im Vorfußbereich (21).

11. Fußbett (1) nach einem der voranstehenden Ansprüche, **dadurch gekennzeichnet, dass** der Grundkörper (2) und die Erhöhungen (3, 4, 5, 6, 7) als eine Einheit aus einem homogenen Stoff oder Stoffgemisch aufgebaut sind.

12. Fußbett (1) nach einem der Ansprüche 1 bis 10, **dadurch gekennzeichnet, dass** die Erhöhungen (3, 4, 5, 6, 7) jeweils durch ein am Grundkörper (2) angeordnetes separates Element ausgebildet sind, insbesondere als eine lokal angeordnete Geleinlagerung.

13. Fußbett (1) nach einem der voranstehenden Ansprüche, **dadurch gekennzeichnet, dass** der Grundkörper (2) und/oder zumindest eine der Erhöhungen (3, 4, 5, 6, 7) mittels eines 3D-Druckverfahrens hergestellt ist.

14. Absatzschuh, mit einem Fußbett (1) nach zumindest einem der voranstehenden Ansprüche.

15. Schuh nach Anspruch 14, wobei an einer flächig ausgebildeten Unterseite (25) des Grundkörpers (2) eine Erhöhung (7) vorgesehen ist, **dadurch gekennzeichnet, dass** in einer Brandsohle des Schuhs eine zu der Erhöhung (7) korrespondierende Ausnehmung zur Aufnahme der Erhöhung (7) ausgebildet ist.

## Claims

1. Footbed (1) for a heeled shoe in which the hindfoot region is arranged at least 2 cm higher than the forefoot region,
comprising a sole-shaped main body (2) having a forefoot region (21), a midfoot region (22) and a hindfoot region (23), and comprising at least one elevation (3, 4, 5, 6, 7) arranged on a planar upper face (24) to support a foot (100),
wherein the main body (2), in the midfoot region (22), has a first elevation (3) in the region of an inner foot side (27), which elevation extends from the midfoot region (22) to the hindfoot region (23), and a second elevation (4) in the region of an outer foot side (26), and the elevations (3, 4) are arranged so as to be offset relative to one another in the longitudinal extension of the main body (2),
and the second elevation (4) is substantially rectangular, round, semicircular, trapezoidal or elliptical and is designed to increase in the direction of an outer foot side edge, and the fourth and fifth metatarsal bones of a foot that can be arranged in this region can be raised as a result, such that a pressure which, without the elevation, would only act on a portion of the forefoot region, in particular the inner foot region, can be at least partially absorbed by the outer edge region of the foot,
wherein at least one additional third elevation (5) is arranged in the midfoot region (22).

2. Footbed (1) according to claim 1, **characterized in that** the first elevation (3) is formed exclusively in a half (29) of the main body (2) that is directed to the hindfoot region (23) in the longitudinal extension of the main body (2) and the second elevation (4) is formed exclusively in a half (28) of the main body (2) that is directed to the forefoot region (21) in the longitudinal extension of the main body (2).

3. Footbed (1) according to either of the preceding claims, **characterized in that** the first elevation (3) is crescent-shaped and extends along an inner foot side edge (27a) in the longitudinal extension of the main body (2).

4. Footbed (1) according to any of the preceding claims, **characterized in that** the first elevation (3) has a longitudinal tilt (α) formed in the longitudinal extension of the main body (2) and a transverse tilt (β) formed transversely to the longitudinal extension of the main body (2).

5. Footbed (1) according to any of the preceding claims, **characterized in that** the first elevation (3) is designed such that the area (32) of the first elevation (3) projected onto a horizontal plane (E) forms 5% to 20% of the total area (20) of the main body (2) projected on the horizontal plane (E).

6. Footbed (1) according to any of the preceding claims, **characterized in that** the second elevation (4) is substantially rectangular and is designed to increase in the direction of an outer foot side edge (26a).

7. Footbed (1) according to any of the preceding claims, **characterized in that** a material thickness (D) of the main body (2) in the region of the first elevation (3) is greater than in the region of the second elevation (4).

8. Footbed (1) according to any of the preceding claims, **characterized in that** the main body (2) has a constant material thickness (D) in the region of the third elevation (5).

9. Footbed (1) according to any of the preceding claims, **characterized in that** at least one forefoot elevation (6) is arranged in the forefoot region (21), which elevation is preferably designed as a toe grip and comprises a crescent-shaped bulge which extends substantially over an entire width (B) of the main body (2).

10. Footbed (1) according to any of the preceding claims, **characterized in that** the main body (2) additionally has an elevation (7) on a planar lower face (25), in particular in the forefoot region (21).

11. Footbed (1) according to any of the preceding claims, **characterized in that** the main body (2) and the elevations (3, 4, 5, 6, 7) are constructed as a unit from a homogeneous substance or mixture of substances.

12. Footbed (1) according to any of claims 1 to 10, **characterized in that** the elevations (3, 4, 5, 6, 7) are each formed by a separate element arranged on the main body (2), in particular as a locally arranged gel insert.

13. Footbed (1) according to any of the preceding claims, **characterized in that** the main body (2) and/or at least one of the elevations (3, 4, 5, 6, 7) is produced by means of a 3D printing process.

14. Heeled shoe comprising a footbed (1) according to at least one of the preceding claims.

15. Shoe according to claim 14, an elevation (7) being provided on a planar lower face (25) of the main body (2), **characterized in that** a recess corresponding to the elevation (7) (7) is formed in an insole of the shoe for receiving the elevation.

## Revendications

1. Assise plantaire (1) pour une chaussure à talon, une zone d'arrière-pied étant au moins 2 cm plus haute que la zone d'avant-pied,
comprenant un corps de base (2) en forme de semelle comportant une zone d'avant-pied (21), une zone métatarsienne (22) et une zone d'arrière-pied (23) et comportant au moins une élévation (3, 4, 5, 6, 7) disposée sur une face supérieure (24) plate permettant de supporter un pied (100),
dans laquelle le corps de base (2) dans la zone métatarsienne (22) comporte une première élévation (3) dans la zone d'un côté intérieur du pied (27), laquelle s'étend de la zone métatarsienne (22) à la zone d'arrière-pied (23), et une deuxième élévation (4) dans la zone d'un côté extérieur du pied (26), et les élévations (3, 4) sont disposées décalées l'une par rapport à l'autre dans le prolongement longitudinal du corps de base (2),
et la deuxième élévation (4) est sensiblement rectangulaire, ronde, semi-circulaire, trapézoïdale ou elliptique et formée pour augmenter en direction d'un bord de côté extérieur du pied, et ainsi les quatrième et cinquième os métatarsiens d'un pied, lesquels peuvent être disposés dans ladite zone peuvent être élevés de telle sorte qu'une pression, laquelle, sans l'élévation, n'agirait que sur une zone partielle de la zone d'avant-pied, en particulier la zone intérieure de pied, peut être au moins partiellement absorbée depuis la zone périphérique extérieure du pied,
dans laquelle au moins une troisième élévation (5) supplémentaire est disposée dans la zone métatarsienne (22).

2. Assise plantaire (1) selon la revendication 1, **caractérisée en ce que** la première élévation (3) n'est formée que dans une moitié (29) du corps de base (2) dirigée dans le prolongement longitudinal du corps de base (2) vers la zone d'arrière-pied (23) et la deuxième élévation (4) n'est formée que dans une moitié (28) du corps de base (2) dirigée dans le prolongement longitudinal du corps de base (2) vers la zone d'avant-pied (21).

3. Assise plantaire (1) selon l'une quelconque des revendications précédentes, **caractérisée en ce que** la première élévation (3) est formée en forme de faucille et s'étend dans le prolongement longitudinal du corps de base (2) le long d'un bord de côté intérieur du pied (27a).

4. Assise plantaire (1) selon l'une quelconque des revendications précédentes, **caractérisée en ce que** la première élévation (3) présente une inclinaison longitudinale (α) formée dans le prolongement longitudinal du corps de base (2) et une inclinaison transversale (β) formée transversalement par rapport au prolongement longitudinal du corps de base (2).

5. Assise plantaire (1) selon l'une quelconque des revendications précédentes, **caractérisée en ce que** la première élévation (3) est formée de telle sorte que la surface (32) de la première élévation (3) projetée sur un plan horizontal (E) forme 5 % à 20 % de la surface (20) totale du corps de base (2) projetée sur le plan horizontal (E).

6. Assise plantaire (1) selon l'une quelconque des revendications précédentes, **caractérisée en ce que** la deuxième élévation (4) est sensiblement rectangulaire et est formée pour augmenter en direction d'un bord de côté extérieur du pied (26a).

7. Assise plantaire (1) selon l'une quelconque des revendications précédentes, **caractérisée en ce que** dans la zone de la première élévation (3), une épaisseur de matériau (D) du corps de base (2) est supérieure à une telle épaisseur dans la zone de la deuxième élévation (4).

8. Assise plantaire (1) selon l'une quelconque des revendications précédentes, **caractérisée en ce que** le corps de base (2) présente une épaisseur de matériau (D) constante dans la zone de la troisième élévation (5).

9. Assise plantaire (1) selon l'une quelconque des revendications précédentes, **caractérisée en ce qu'**au moins une élévation d'avant-pied (6) est disposée dans la zone d'avant-pied (21), laquelle est de préférence formée comme une tong et comprend une courbure en forme de faucille s'étendant sensiblement sur toute une largeur (B) du corps de base (2).

10. Assise plantaire (1) selon l'une quelconque des revendications précédentes, **caractérisée en ce que** le corps de base (2) comporte en outre une élévation (7) sur une face inférieure (25) plate, en particulier dans la zone d'avant-pied (21).

11. Assise plantaire (1) selon l'une quelconque des revendications précédentes, **caractérisée en ce que** le corps de base (2) et les élévations (3, 4, 5, 6, 7) sont construits comme une unité à partir d'une matière homogène ou d'un mélange de matières.

12. Assise plantaire (1) selon l'une quelconque des revendications 1 à 10, **caractérisée en ce que** les élévations (3, 4, 5, 6, 7) sont formées respectivement au moyen d'un élément séparé disposé sur le corps de base (2), en particulier comme couche intermédiaire de gel disposée localement.

13. Assise plantaire (1) selon l'une quelconque des revendications précédentes, **caractérisée en ce que** le corps de base (2) et/ou l'au moins une des élévations (3, 4, 5, 6, 7) sont fabriqués au moyen d'un procédé d'impression 3D.

14. Chaussure à talon comportant une assise plantaire (1) selon au moins l'une quelconque des revendications précédentes

15. Chaussure selon la revendication 14, dans laquelle une élévation (7) est située sur une face inférieure (25) plate du corps de base (2), **caractérisée en ce que** dans une semelle intérieure de la chaussure, un évidement correspondant à l'élévation (7) permettant de recevoir l'élévation (7) est formé.
